# FASCICULE DE BREVET EUROPEEN

(11) **EP 4 505 020 B1**
(45) Date de publication et mention de la délivrance du brevet: **22.10.2025**
(21) Numéro de dépôt: 23717137.6
(22) Date de dépôt: 04.04.2023
(51) Int. Cl.: E04B 1/80

(54) **PAROI MULTICOUCHES DESTINÉE À RECOUVRIR UN MUR D'UNE STRUCTURE COMPRENANT UNE COUCHE D'ISOLANT SOUS VIDE**
MEHRSCHICHTIGE WAND ZUR ABDECKUNG EINER WAND EINER STRUKTUR MIT EINER VAKUUMISOLATIONSSCHICHT
MULTILAYER WALL INTENDED TO COVER A WALL OF A STRUCTURE AND COMPRISING A VACUUM INSULATION LAYER

(30) Priorité: 08.04.2022 FR 2203244
(43) Date de publication de la demande: 12.02.2025
(73) Titulaire: CONSTRUIRE, 91640 Fontenay-lès-Briis (FR)
(72) Inventeur: SUNDERMANN, Karl Walter Axel, 91640 Fontenay-lès-Briis (FR)
(74) Mandataire: Berton, Anthony Christian Jacques
(86) Numéro de dépôt international: PCT/EP2023/058847
(87) Numéro de publication internationale: WO 2023/194381

(56) Documents cités:
- EP-A1- 0 296 067
- EP-A1- 3 404 167
- WO-A1-2013/088077
- WO-A1-2014/095277

## Description

L'invention concerne le secteur du bâtiment et se rapporte plus particulièrement à l'isolation thermique de structures, telles qu'une maison, un bâtiment ou un immeuble, par l'intérieur de la structure et à un procédé de construction d'une paroi multicouches isolée.

Il est connu d'utiliser des cloisons en plâtre BA13 comprenant une isolation en polystyrène, laine de roche, laine de verre, polyuréthane à cellule ouverte (ou mousse polyuréthane), par exemple, pour isoler les murs d'une structure par l'intérieur.

Cependant, cette solution entraîne une perte de l'espace habitable due à l'épaisseur importante des cloisons qui peut être d'environ 150 mm. Ceci est particulièrement gênant dans les zones urbaines denses.

Pour réduire l'épaisseur de l'isolation, il est connu d'utiliser des panneaux d'isolation sous vide (PIV) à la place des cloisons en plâtre. Ceci permet de réduire considérablement l'épaisseur d'isolation des structures tout en garantissant une qualité d'usage équivalente aux solutions d'isolation existantes. La paroi d'isolation sous vide permet donc de gagner de la place en zone urbaine dense.

Les panneaux d'isolation sous vide sont constitués, de façon connue, d'un panneau rigide formé d'un matériau poreux ayant des propriétés isolantes, placé à l'intérieur d'une enveloppe membranaire qui assure une étanchéité à l'air. Le panneau rigide est maintenu sous vide au moyen de cette enveloppe.

Le matériau poreux est le plus souvent formé d'un matériau tel que de la silice fumée, de l'aérogel, de la perlite ou des fibres de verre, qui confère une forme et une résistance mécanique au panneau.

De tels panneaux sont utiles pour l'isolation thermique d'une paroi en raison de leurs performances isolantes élevées pour une épaisseur et un encombrement réduits.

Cependant, contrairement aux isolants standards, les panneaux d'isolation sous vide sont vulnérables au perçage par des clous, des vis ou des forets pour bois, acier ou béton, par exemple.

En effet, il arrive que des utilisateurs percent des trous dans la cloison en plâtre à l'aide d'une perceuse pour y accrocher un cadre ou un meuble, par exemple.

En perçant trop profondément dans la cloison, le foret atteint le panneau d'isolation sous vide qui se perce et se remplit d'air. Les performances de l'isolation sont alors réduites. Le document WO 2013/088077 A1 divulgue les caractéristiques du préambule de la revendication 1.

Le but de l'invention est donc de pallier les inconvénients de l'art antérieur en proposant une paroi multicouches comprenant une isolation sous vide par l'intérieur d'une structure tout en permettant le perçage d'une cloison d'habillage pour y accrocher des objets sans risque d'endommager l'isolation sous vide.

Pour ce faire l'invention se rapporte ainsi dans son acceptation la plus large à une paroi multicouches ayant les caractéristiques de la revendication 1, qui est destinée à recouvrir un mur d'une structure comportant une face intérieure orientée vers l'intérieur de la structure. La paroi multicouches comprend une couche d'isolant sous vide destinée à recouvrir la face intérieure du mur et une cloison d'habillage recouvrant la couche d'isolant sous vide et configurée pour supporter des charges.

Selon l'invention, la paroi multicouches comprend une couche de protection anti-perçage configurée pour résister au perçage de trous. La couche de protection anti-perçage est positionnée entre la couche d'isolant sous vide et la cloison d'habillage pour protéger la couche d'isolant sous vide lors d'un perçage d'un trou à travers la cloison d'habillage.

L'invention fournit ainsi une paroi multicouches comprenant une isolation sous vide par l'intérieur d'une structure tout en permettant le perçage de la cloison d'habillage de la paroi pour y accrocher des objets sans risque d'endommager la couche d'isolant sous vide.

La couche d'isolation sous vide fournit des performances thermiques exceptionnelles. Par exemple, une couche d'isolation sous vide ayant une épaisseur de 50 mm permet d'obtenir une résistance thermique de 4,65 W/m²/K équivalente à une isolation classique présentant une épaisseur de cloison d'environ 150 mm.

L'invention permet de réduire considérablement l'épaisseur d'isolation des bâtiments tout en garantissant une qualité d'usage équivalente aux solutions d'isolation existantes. Elle permet donc de gagner de la place en zone urbaine dense.

La paroi multicouches est facile à installer et peu onéreuse.

Selon l'invention, la paroi multicouches comprend une première couche d'isolant thermique recouvrant une première face de la couche d'isolant sous vide et une deuxième couche d'isolant thermique recouvrant une deuxième face de la couche d'isolant sous vide. La première couche d'isolant thermique est fixable sur le mur et la couche de protection anti-perçage est positionnée entre la deuxième couche d'isolant thermique et la cloison d'habillage.

La première couche d'isolant thermique et la deuxième couche d'isolant thermique servent à protéger la couche d'isolant sous vide durant le transport et la manipulation sur un chantier.

La première couche d'isolant thermique et la deuxième couche d'isolant thermique permettent également de faciliter le collage du panneau d'isolation sur le mur car les matériaux de la première couche d'isolant thermique et de la deuxième couche d'isolant thermique sont choisis également pour leur capacité d'adhésion sur le mur.

Selon une autre variante, la couche de protection anti-perçage est à base d'une résine époxy ou d'une résine polyuréthane.

Les résines époxy à haute performance peuvent être utilisées seules car elles sont impossibles à percer avec une pointe sans outil.

Selon une autre variante, la couche de protection anti-perçage comprend des fibres de verre ou des fibres aramides.

Selon une autre variante, l'épaisseur de la couche de protection anti-perçage est d'au moins 3 mm.

Selon une autre variante, la couche de protection anti-perçage est formée de plusieurs panneaux de protection anti-perçage se chevauchant de façon à former des zones de recouvrement.

Ce recouvrement garantit la continuité de la couche de protection anti-perçage sur des murs de grandes dimensions. Les points faibles aux jonctions de deux panneaux de protection anti-perçage sont évités.

Selon une autre variante, la couche de protection anti-perçage comprend des éléments d'angle pour recouvrir des parties saillantes de la couche d'isolant sous vide.

Toutes les parties de la couche de protection anti-perçage sont ainsi protégées.

Selon une autre variante, la couche de protection anti-perçage et la cloison d'habillage sont montées sur au moins un montant. Le montant est fixé à la structure et s'étend le long de la couche d'isolant sous vide.

Ce mode de réalisation est préférable pour gérer des murs de grandes hauteurs car il limite les efforts auxquels est soumise la couche d'isolant sous vide contrairement au mode de réalisation précédent par collage de la couche de protection anti-perçage.

Le second avantage est le fait que la paroi multicouches devient démontable, ce qui rend possible un changement de l'isolant avec réemploi possible des différentes couches ou cloisons.

La solution de montant permet de ne perdre que de l'ordre de 2 mm d'épaisseur par rapport à la méthode de réalisation précédente par collage.

L'invention concerne également un mur d'une structure recouvert par une paroi multicouches telle que définie précédemment.

L'invention concerne également un procédé de construction selon la revendication 8 comprenant une étape de recouvrement d'un mur d'une structure par une paroi multicouches telle que définie précédemment.

Selon une variante, le procédé comprend une étape de recouvrement d'une face intérieure du mur par une couche d'isolant sous vide, une étape de recouvrement de la couche d'isolant sous vide par une couche de protection anti-perçage configurée pour résister au perçage de trous et une étape de recouvrement de la couche de protection anti-perçage par une cloison d'habillage. La couche de protection anti-perçage est destinée à protéger la couche d'isolant sous vide lors d'un perçage d'un trou à travers la cloison d'habillage.

On décrira ci-après, à titre d'exemples non limitatifs, des formes d'exécution de la présente invention, en référence aux figures annexées sur lesquelles :
[Fig.1] illustre schématiquement une section d'une portion d'une paroi multicouches recouvrant un mur d'une structure par collage, selon un premier mode de réalisation de l'invention ;
[Fig.2] illustre schématiquement une vue de profil d'une couche de protection anti-perçage formée de plusieurs panneaux de protection anti-perçage se chevauchant;
[Fig.3] illustre schématiquement une vue en perspective d'une structure comprenant un mur recouvert par une couche de protection anti-perçage ;
[Fig.4] illustre schématiquement une section d'une portion d'une paroi multicouches comprenant au moins un montant supportant une cloison d'habillage, selon un deuxième mode de réalisation de l'invention.

La [Fig.1] illustre schématiquement une portion de paroi multicouches 1 d'une structure 2 réalisée par collage, selon un premier mode de réalisation de l'invention.

La structure 2 comprend un mur 3 comportant une face intérieure 4 orientée vers l'intérieur de la structure 2. Le mur 3 comporte également une face extérieure 12 orientée vers l'extérieur de la structure 2 et qui est opposée à la face intérieure 4.

La face intérieure 4 est recouverte dans l'ordre d'une première couche d'isolant thermique 5, d'une couche d'isolant sous vide 6, d'une deuxième couche d'isolant thermique 7 et d'une cloison d'habillage 8, 8' (ou parement de finition) configurée pour supporter des éléments décoratifs.

La première couche d'isolant thermique 5, la couche d'isolant sous vide 6, la deuxième couche d'isolant thermique 7 et la cloison d'habillage 8, 8' forment la paroi multicouches 1.

Le mur 3 est un mur extérieur qui peut être composé de bois, de béton, d'acier ou de maçonnerie, par exemple.

La première couche d'isolant thermique 5 est collée sur une première face 13 de la couche d'isolant sous vide 6 et la deuxième couche d'isolant thermique 7 est collée sur une deuxième face 14 de la couche d'isolant sous vide 6 lors d'une étape de fabrication réalisée en usine, par exemple.

La couche d'isolant sous vide 6 est ainsi disposée entre la première couche d'isolant thermique 5 et la deuxième couche d'isolant thermique 7.

De préférence la couche d'isolant sous vide 6, la première couche d'isolant thermique 5 et la deuxième couche d'isolant thermique 7 sont formées de panneaux d'isolation disposés les uns à côté des autres. Les panneaux d'isolation présentent des formes diverse (rectangulaire, carrée ou autre).

La première couche d'isolant thermique 5 et la deuxième couche d'isolant thermique 7 peuvent-être en polystyrène, en mousse polyuréthane (polyuréthane à cellule ouverte), en caoutchouc, en laine de roche, en laine de verre, par exemple. La première couche d'isolant thermique 5 et la deuxième couche d'isolant thermique 7 peuvent-être collées sur la couche d'isolant sous vide 6 à l'aide de colles polyuréthane de type SIKA^{®}, de colles époxy ou de colles acryliques, par exemple.

La première couche d'isolant thermique 5 et la deuxième couche d'isolant thermique 7 servent à protéger la couche d'isolant sous vide 6 durant le transport et la manipulation sur un chantier.

La première couche d'isolant thermique 5 et la deuxième couche d'isolant thermique 7 permettent également de faciliter le collage du panneau d'isolation sur le mur 3 car les matériaux de la première couche d'isolant thermique 5 et de la deuxième couche d'isolant thermique 7 sont choisis également pour leur capacité d'adhérence sur le mur 3.

La couche d'isolant sous vide 6 est formée d'un matériau poreux ayant des propriétés isolantes, placé à l'intérieur d'une enveloppe membranaire qui assure l'étanchéité aux gaz. La couche d'isolant sous vide 6 est maintenue sous vide au moyen de cette enveloppe. Un vide est réalisé à l'intérieur de l'enveloppe membranaire.

Le matériau poreux, qui est le plus souvent formé d'un matériau tel que de la silice fumée, un aérogel, de la perlite, des fibres de verre, donne sa forme à la couche d'isolant sous vide 6 et lui confère une résistance mécanique.

Selon l'invention, la paroi multicouches 1 comprend une couche de protection anti-perçage 9 configurée pour résister au perçage de trous tels des trous réalisés par des perceuses et plus précisément par des forets à bois, à béton ou à métaux. La couche de protection anti-perçage 9 est également résistante aux pointes de clous enfoncés avec un marteau. La couche de protection anti-perçage 9 présente une dureté et une densité élevée.

La couche de protection anti-perçage 9 est positionnée entre la deuxième couche d'isolant thermique 7 et la cloison d'habillage 8, 8' pour protéger la couche d'isolant sous vide 6 lors d'un perçage d'un trou à travers la cloison d'habillage 8, 8'.

Dans l'exemple de la [Fig.1], la couche de protection anti-perçage 9 est collée sur une face externe 15 de la deuxième couche d'isolant thermique 7 au moyen d'une colle de type SIKA 111^{®} de la société Stickseal^{®}, par exemple.

L'épaisseur de la couche de protection anti-perçage 9 est d'au moins 1 mm et de préférence de 3 mm.

De préférence, la couche de protection anti-perçage 9 est à base d'une résine époxy ou d'une résine polyuréthane.

Selon une variante, la couche de protection anti-perçage 9 comprend des fibres de verre.

La couche de protection anti-perçage 9 peut être composée d'un stratifié de verre résiné de type EP GC 202, EP GC 203, EP GC 204 ou EP GC 205 selon la norme EN 60893, par exemple.

Les résines polyuréthanes à haute performance peuvent être utilisées seules car elles sont impossibles à percer avec une pointe sans outil.

Les résines polyuréthanes à haute performance combinées avec des fibres de verre peuvent être utilisées également car elles sont impossibles à percer avec une pointe enfoncée avec un marteau ou un marteau burin par la force humaine.

Les résines polyuréthanes à haute performance comprenant des fibres aramides peuvent être utilisées également car elles sont impossibles à percer avec une pointe enfoncée avec un marteau ou un marteau burin par la force humaine.

En variante, la couche de protection anti-perçage 9 peut être composée d'une plaque métallique, par exemple en acier inoxydable, en acier au carbone trempé ou en alliages d'aciers spéciaux.

En variante, la couche de protection anti-perçage 9 peut être composée d'un mélange de béton et de résine polyuréthane à haute performance. C'est un mélange qui est habituellement appliqué pour les sols, dallages industriels ou autres. Il est possible de fabriquer des carreaux de 4 mm à plus de 12 mm d'épaisseur. Ce type de mélange est impossible à percer avec une pointe enfoncée avec un marteau ou un marteau burin par la force humaine ou à percer avec un foret à bois.

En variante, la couche de protection anti-perçage 9 peut être composée d'un mélange de béton et de résine polyuréthane à haute performance avec ajout de charges métalliques calibrées, comme des morceaux de fonte ayant une dimension de 0,1 à 2 mm, par exemple. Ce type de mélange est impossible à percer avec une pointe enfoncée avec un marteau ou un marteau burin par la force humaine ou à percer avec un foret à bois ou un foret à acier. Il est également très difficile voire impossible de percer la couche de protection anti-perçage 9 à base de ce mélange avec un foret à béton même avec un perforateur. La couche de protection anti-perçage 9 peut se présenter sous la forme de carreau ayant une épaisseur d'au moins 9 mm. Ce type de mélange est habituellement utilisé pour les dallages industriels renforcés et résiste à des chenilles de blindés en rotation. Le mélange de béton et de résine polyuréthane à haute performance présente une densité de 3000 kg/m³.

Alternativement, la couche de protection anti-perçage 9 peut être réalisée en fibres aramides qui sont habituellement utilisées pour la fabrication de gilets pare-balle dans l'armé (marque Kevlar, par exemple). Les fibres sont non tendues, ce qui empêchent le perçage. Les fibres non tendues permettent de bloquer le foret en s'emmêlant autour du foret. Par ailleurs, les fibres aramides de type Kevlar^{®} empêchent le percement via des chocs, comme des percements réalisés par des clous enfoncés avec un marteau, par exemple. Une épaisseur de couche de protection anti-perçage 9 de 1 cm est suffisante pour empêcher un perçage avec les moyens à disposition des particuliers dans les magasins de bricolage courant.

Selon une variante représentée sur la [Fig.2], la couche de protection anti-perçage 9 est formée de plusieurs panneaux de protection anti-perçage 10 se chevauchant de façon à former des zones de recouvrement 11.

Plus précisément, chaque couche de protection anti-perçage 9 comprend au moins une bordure 17. Les panneaux de protection anti-perçage 10 se chevauchent ou se recouvrent à l'endroit des bordures 17. Chaque bordure 17 comprend une rainure 18. Deux rainures 18 de deux panneaux de protection anti-perçage 10 distincts sont configurées pour s'insérer l'une dans l'autre.

Ce recouvrement garantit la continuité de la couche de protection anti-perçage 9 sur des murs 3 de grandes dimensions. Les points faibles aux jonctions de deux panneaux de protection anti-perçage 10 sont évités.

Pour des murs de grandes hauteurs (supérieures à 3 m), il est possible de prévoir un recouvrement sur les quatre côtés de la couche de protection anti-perçage 9. Chaque couche de protection anti-perçage 9 comprend alors quatre bordures 17 munies chacune d'une rainure 18.

Selon une autre variante, le recouvrement des panneaux de protection anti-perçage 10 peut être réalisé par des pièces métalliques en forme de T en aluminium ou en acier, par exemple. Une portion des pièces métalliques en forme de T se glisse entre deux panneaux de protection anti-perçage 10 adjacents pour recouvrir la jointure entre les deux panneaux de protection anti-perçage 10. Chaque pièce métallique en forme de T est dimensionnée pour que la partie insérée entre les deux panneaux de protection anti-perçage 10 n'atteigne pas la couche d'isolant sous vide 6.

La [Fig.3] illustre schématiquement une structure 2 comprenant un mur 3 recouvert dans l'ordre par une première couche d'isolant thermique 5, une couche d'isolant sous vide 6, une deuxième couche d'isolant thermique 7 et une couche de protection anti-perçage 9 formée de plusieurs panneaux de protection anti-perçage 10.

Les panneaux de protection anti-perçage 10 peuvent être réalisés sur mesure pour épouser les contours d'une fenêtre 20 ou d'une porte, par exemple.

En variante, la couche de protection anti-perçage 9 comprend des éléments d'angle 19 pour recouvrir des parties saillantes 21 de la couche d'isolant sous vide 6, comme des coins, sur deux côtés de la couche d'isolant sous vide 6.

Les éléments d'angle 19 présentent une forme de cornière, une section en forme de V et comprennent deux portions 22, 23 perpendiculaires l'une par rapport à l'autre et s'étendant sur deux côtés différents de la couche d'isolant sous vide 6.

Selon une autre variante, la couche de protection anti-perçage 9 comprend des éléments de coin (non représentés) pour recouvrir des coins de couche d'isolant sous vide 6 sur quatre côtés différents de la couche d'isolant sous vide 6.

En variante, la paroi multicouches 1 peut comprendre une couche pare vapeur 24 recouvrant la couche de protection anti-perçage 9 (ou les panneaux de protection anti-perçage 10). La couche pare vapeur 24 est formée d'une feuille ou membrane qui selon sa perméance limite ou empêche le cheminement et la stagnation de vapeur d'eau dans les parois.

La paroi multicouches 1 comprend au moins une première cloison d'habillage 8 configurée pour supporter des charges comme des éléments décoratifs ou de rangement. La cloison d'habillage 8 recouvre la couche pare vapeur 24.

La paroi multicouches 1 peut ne pas comprendre de couche pare vapeur 24.

Les éléments décoratifs peuvent être des cadres, par exemple.

En variante, la paroi multicouches 1 peut comprendre une deuxième cloison d'habillage 8' recouvrant la première cloison d'habillage 8, ce qui permet aux deux cloisons d'habillage 8, 8' de supporter des charges plus élevées, comme des éléments de cuisine équipée.

Les cloisons d'habillage 8, 8' sont formées de plaques de plâtre, telles des plaques de BA13, par exemple. Les cloisons d'habillage 8, 8' peuvent également être formées de plaques de bois, de type OSB (acronyme du terme anglais « Oriented Strand Board ») ou de préférence de plâtre renforcé en fibre de verre, comme des panneaux Fermacell^{®}, par exemple. Les panneaux de fibres-gypse Fermacell^{®} sont composés à 80 % de plâtre et à 20 % de cellulose.

Selon la charge que souhaite installer l'utilisateur, une ou plusieurs cloisons d'habillage 8, 8' peuvent être installées.

La première couche d'isolant thermique 5, la couche d'isolant sous vide 6, la deuxième couche d'isolant thermique 7, la couche de protection anti-perçage 9, la couche pare vapeur 24 et la cloison d'habillage 8, 8' sont fixées entre-elles par collage.

La quantité de colle est calculée en fonction des charges à supporter par chaque couche. Dans le cas de bâtiments, cette charge est relativement faible car les différentes couches 5, 6, 7, 9, 24, 8, 8' sont rigides et reposent en général sur des planchers qui peuvent être considérés comme parfaitement rigides.

La colle ne doit donc qu'empêcher la flexion des couches 5, 6, 7, 9, 24, 8, 8' sous leur propre poids et éventuellement sous le poids des charges que l'utilisateur souhaite accrocher au mur 3.

Le procédé de construction de la paroi multicouches 1 comprend une étape initiale de construction du mur 3.

Le procédé de construction de la paroi multicouches 1 comprend en parallèle une étape de collage de la première couche d'isolant thermique 5 sur la première face 13 de la couche d'isolant sous vide 6 et une étape de collage de la deuxième couche d'isolant thermique 7 sur la deuxième face 14 de la couche d'isolant sous vide 6.

La première couche d'isolant thermique 5 est ensuite collée sur la face intérieure 4 du mur 3.

La couche de protection anti-perçage 9 est collée sur la face externe 15 de la deuxième couche d'isolant thermique 7. La première cloison d'habillage 8 est collée sur la couche de protection anti-perçage 9.

Une deuxième cloison d'habillage 8' est éventuellement collée sur la première cloison d'habillage 8.

Selon un deuxième mode de réalisation représenté sur la [Fig.4], la première couche d'isolant thermique 50, la couche d'isolant sous vide 60, et la deuxième couche d'isolant thermique 70 sont collées entre elles puis collées.

Contrairement au premier mode de réalisation de la [Fig.1], la couche de protection anti-perçage 90 et la ou les cloisons d'habillage 8, 8' sont montées sur au moins un montant 25 (ou rail) et non collées au mur 30.

La [Fig.4] montre un montant 25 dans lequel est logé la couche de protection anti-perçage 90. Le montant 25 est également destiné à recevoir une cloison d'habillage 8, 8', qui n'est pas représentée par simplification.

Le montant 25 qui est connu de l'art antérieur est fixé au sol, au plafond ou au mur 30 de la structure 2. Le montant 25 présente une forme rectiligne et longe la couche d'isolant sous vide 60.

Le montant 25 comprend des boulons creux 26 à tête carrée et une nervure 27 pour limiter la flexion des cloisons d'habillage 8, 8'. Chaque boulon creux 26 à tête carrée est bloqué en rotation.

Des montants 25 peuvent être prévus dans les zones anguleuses, à la jonction entre deux murs perpendiculaires.

Le procédé de construction de la paroi multicouches 100 comprend une étape initiale de construction du mur 30.

Le procédé de construction de la paroi multicouches 100 comprend en parallèle une étape de collage de la première couche d'isolant thermique 50 sur une première face 130 de la couche d'isolant sous vide 60 et une étape de collage de la deuxième couche d'isolant thermique 70 sur une deuxième face 140 de la couche d'isolant sous vide 60.

La première couche d'isolant thermique 50 est ensuite collée sur la face intérieure 40 du mur 30. De ce fait, la première couche d'isolant thermique 50, la couche d'isolant sous vide 60 et la deuxième couche d'isolant thermique 70 sont collées au mur 30.

Le procédé de réalisation de la paroi multicouches 100 comprend également une étape de fixation de montants 25 au mur 30, au sol et au plafond de la structure 2, le long de la deuxième couche d'isolant thermique 70, et une étape de pose de la couche de protection anti-perçage 90 et de la première cloison d'habillage 8 dans les montants 25 de façon que la couche de protection anti-perçage 90 recouvre ou soit positionnée en regard de la deuxième couche d'isolant thermique 70. Un espace libre peut être formé entre de la deuxième couche d'isolant thermique 70 et la couche de protection anti-perçage 90.

La couche de protection anti-perçage 90 est collée sur une face interne de la première cloison d'habillage 8 qui est orientée du côté de la deuxième couche d'isolant thermique 70.

Une deuxième cloison d'habillage 8' est éventuellement fixée par collage, ou autre, sur la première cloison d'habillage 8.

En variante (non représentée), la première couche d'isolant thermique 50 est collée au mur. La couche d'isolant sous vide 60 est collée à la première couche d'isolant thermique 50. La deuxième couche d'isolant thermique 70 est collée à la couche d'isolant sous vide 60 et la couche de protection anti-perçage 90 est collée sur une face externe 150 de la deuxième couche d'isolant thermique 70. Contrairement au deuxième mode de réalisation de la [Fig.4], seules les cloisons d'habillage 8, 8' sont montées sur au moins un montant 25.

## Revendications

1. Paroi multicouches (1, 100) destinée à recouvrir un mur (3, 30) d'une structure (2), le mur (3, 30) comportant une face intérieure (4, 40) orientée vers l'intérieur de la structure (2), la paroi multicouches (1, 100) comprenant une couche d'isolant sous vide (6, 60) destinée à recouvrir la face intérieure (4, 40) du mur (3, 30) et une cloison d'habillage (8, 8') recouvrant la couche d'isolant sous vide (6, 60) et configurée pour supporter des charges, **caractérisée en ce qu'**elle comprend une couche de protection anti-perçage (9, 90) configurée pour résister au perçage de trous, la couche de protection anti-perçage (9, 90) étant positionnée entre la couche d'isolant sous vide (6, 60) et la cloison d'habillage (8, 8') pour protéger la couche d'isolant sous vide (6, 60) lors d'un perçage d'un trou à travers la cloison d'habillage (8, 8'), la paroi multicouches étant **caractérisée en ce que** ladite paroi multicouches (1, 100) comprend une première couche d'isolant thermique (5, 50) recouvrant une première face (13, 130) de la couche d'isolant sous vide (6, 60) et une deuxième couche d'isolant thermique (7, 70) recouvrant une deuxième face (14, 140) de la couche d'isolant sous vide (6, 60), la première couche d'isolant thermique (5, 50) étant fixable sur le mur (3, 30) et la couche de protection anti-perçage (9, 90) étant positionnée entre la deuxième couche d'isolant thermique (7, 70) et la cloison d'habillage (8, 8').

2. Paroi multicouches (1, 100) selon la revendication 1 **caractérisée en ce que** la couche de protection anti-perçage (9, 90) est à base d'une résine époxy ou d'une résine polyuréthane.

3. Paroi multicouches (1, 100) selon l'une quelconque des revendications 1 à 2, **caractérisée en ce que** la couche de protection anti-perçage (9, 90) comprend des fibres de verre ou des fibres aramides.

4. Paroi multicouches (1, 100) selon l'une quelconque des revendications 1 à 3, **caractérisée en ce que** la couche de protection anti-perçage (9, 90) est formée de plusieurs panneaux de protection anti-perçage (10) se chevauchant de façon à former des zones de recouvrement (11).

5. Paroi multicouches (1, 100) selon l'une quelconque des revendications 1 à 4, **caractérisée en ce que** la couche de protection anti-perçage (9, 90) comprend des éléments d'angle (19) pour recouvrir des parties saillantes (21) de la couche d'isolant sous vide (6, 60).

6. Paroi multicouches (1, 100) selon l'une quelconque des revendications 1 à 5, **caractérisée en ce que** la couche de protection anti-perçage (9, 90) et la cloison d'habillage (8, 8') sont montées sur au moins un montant (25), le montant (25) étant fixé à la structure (2) et s'étendant le long de la couche d'isolant sous vide (6, 60).

7. Mur (3, 30) d'une structure (2) **caractérisé en ce qu'**il est recouvert par une paroi multicouches (1, 100) telle que définie selon l'une quelconque des revendications 1 à 6.

8. Procédé de construction **caractérisé en ce qu'**il comprend une étape de recouvrement d'un mur (3, 30) d'une structure (2) par une paroi multicouches (1, 100) telle que définie selon l'une quelconque des revendications 1 à 6.

9. Procédé de construction selon la revendication 8, **caractérisé en ce qu'**il comprend une étape de recouvrement d'une face intérieure (4, 40) du mur (3, 30) par une couche d'isolant sous vide (6, 60), une étape de recouvrement de la couche d'isolant sous vide (6, 60) par une couche de protection anti-perçage (9, 90) configurée pour résister au perçage de trous et une étape de recouvrement de la couche de protection anti-perçage (9, 90) par une cloison d'habillage (8, 8'), la couche de protection anti-perçage (9, 90) étant destinée à protéger la couche d'isolant sous vide (6, 60) lors d'un perçage d'un trou à travers la cloison d'habillage (8, 8').

## Patentansprüche

1. Mehrschichtige Wand (1, 100) zum Abdecken einer Wand (3, 30) einer Struktur (2), wobei die Wand (3, 30) eine Innenseite (4, 40) aufweist, die dem Inneren der Struktur (2) zugewandt ist, wobei die mehrschichtige Wand (1, 100) eine Vakuumisolationsschicht (6, 60) zum Abdecken der Innenseite (4, 40) der Wand (3, 30) und eine Verkleidungstrennwand (8, 8'), die die Vakuumisolierschicht (6, 60) bedeckt und so konfiguriert ist, dass sie Lasten trägt, **dadurch gekennzeichnet, dass** sie eine Anti-Bohr-Schutzschicht (9, 90) umfasst, die so konfiguriert ist, dass sie dem Bohren von Löchern widersteht, wobei die Anti-Bohr-Schutzschicht (9, 90) zwischen der Vakuumisolierschicht (6, 60) und der Verkleidungstrennwand (8, 8') angeordnet ist, um die Vakuumisolierschicht (6, 60) beim Bohren eines Lochs durch die Verkleidungstrennwand (8, 8') zu schützen, wobei die mehrschichtige Wand **dadurch gekennzeichnet ist, dass** die mehrschichtige Wand (1, 100) eine erste Schicht aus Wärmeisolierung (5, 50) umfasst, die eine erste Seite (13, 130) der Vakuumisolierschicht (6, 60) bedeckt, 60) und eine zweite Wärmeisolationsschicht (7, 70), die eine zweite Seite (14, 140) der Vakuumisolationsschicht (6, 60) bedeckt, wobei die erste Wärmeisolationsschicht (5, 50) an der Wand (3, 30) befestigbar ist und die Anti-Bohr-Schutzschicht (9, 90) zwischen der zweiten Wärmeisolationsschicht (7, 70) und der Verkleidungswand (8, 8') positioniert ist.

2. Mehrschichtige Wand (1, 100) nach Anspruch 1 **dadurch gekennzeichnet dass** die Anti-Bohr-Schutzschicht (9, 90) auf der Basis eines Epoxidharzes oder eines Polyurethanharzes ist.

3. Mehrschichtige Wand (1, 100) nach einem der Ansprüche 1 bis 2 **dadurch gekennzeichnet dass** die Anti-Bohr-Schutzschicht (9, 90) Glasfasern oder Aramidfasern umfasst.

4. Mehrschichtige Wand (1, 100) nach einem der Ansprüche 1 bis 3 **dadurch gekennzeichnet dass** die Anti-Bohr-Schutzschicht (9, 90) aus mehreren Bohrschutzplatten (10) gebildet ist, die sich überlappen, um Überlappungsbereiche (11) zu bilden.

5. Mehrschichtige Wand (1, 100) nach einem der Ansprüche 1 bis 4 **dadurch gekennzeichnet dass** die Anti-Bohr-Schutzschicht (9, 90) Eckelemente (19) zum Abdecken von vorstehenden Teilen (21) der Vakuumisolierschicht (6, 60) umfasst.

6. Mehrschichtige Wand (1, 100) nach einem der Ansprüche 1 bis 5 **dadurch gekennzeichnet dass** die Anti-Bohr-Schutzschicht (9, 90) und die Verkleidungswand (8, 8') auf mindestens einem Pfosten (25) montiert sind, wobei der Pfosten (25) an der Struktur (2) befestigt ist und sich entlang der Vakuumisolierschicht (6, 60) erstreckt.

7. Wand (3, 30) einer Struktur (2) **dadurch gekennzeichnet dass** sie von einer mehrschichtigen Wand (1, 100) bedeckt ist, wie sie nach einem der Ansprüche 1 bis 6 definiert ist.

8. Bauverfahren **dadurch gekennzeichnet dass** es einen Schritt umfasst, bei dem eine Wand (3, 30) einer Struktur (2) mit einer mehrschichtigen Wand (1, 100), wie nach einem der Ansprüche 1 bis 6 definiert, bedeckt wird.

9. Bauverfahren nach Anspruch 8 **dadurch gekennzeichnet dass** es einen Schritt des Abdeckens einer Innenseite (4, 40) der Wand (3, 30) mit einer Vakuumisolationsschicht (6, 60), einen Schritt des Abdeckens der Vakuumisolationsschicht (6, 60) mit einer Anti-Bohr-Schutzschicht (9, 90), die so konfiguriert ist, dass sie dem Bohren von Löchern widersteht, und einen Schritt des Abdeckens der Anti-Bohr-Schutzschicht (9, 90) durch eine Verkleidungswand (8, 8'), wobei die Anti-Bohr-Schutzschicht (9, 90) dazu bestimmt ist, die Vakuumisolierschicht (6, 60) beim Bohren eines Lochs durch die Verkleidungswand (8, 8') zu schützen.

## Claims

1. Multi-layer wall (1, 100) for covering a wall (3, 30) of a structure (2), the wall (3, 30) having an inner face (4, 40) facing the interior of the structure (2), the multi-layer wall (1, 100) comprising a vacuum insulation layer (6, 60) for covering the inner face (4, 40) of the wall (3, 30) and a cladding wall (8, 8') covering the vacuum insulation layer (6, 60) and configured to withstand loads, **characterised in that** it comprises an anti-drilling protection layer (9, 90) configured to resist the drilling of holes, the anti-drilling protection layer (9, 90) being positioned between the vacuum insulation layer (6, 60) and the covering partition (8, 8') to protect the vacuum insulation layer (6, 60) when a hole is drilled through the cladding wall (8, 8'), the multi-layer wall being **characterised in that** said multi-layer wall (1, 100) comprises a first layer of thermal insulation (5, 50) covering a first face (13, 130) of the vacuum insulation layer (6, 60) and a second thermal insulation layer (7, 70) covering a second face (14, 140) of the vacuum insulation layer (6, 60), the first thermal insulation layer (5, 50) being fixable to the wall (3, 30) and the anti-drilling protection layer (9, 90) being positioned between the second thermal insulation layer (7, 70) and the cladding partition (8, 8').

2. Multi-layer wall (1, 100) according to claim 1, **characterised in that** the anti-drilling protective layer (9, 90) is based on an epoxy resin or a polyurethane resin.

3. Multi-layer wall (1, 100) according to any one of claims 1 to 2, **characterised in that** the anti-drilling protective layer (9, 90) comprises glass fibres or aramid fibres.

4. Multi-layer wall (1, 100) according to any one of claims 1 to 3, **characterised in that** the anti-drilling protection layer (9, 90) is formed of several anti-drilling protection panels (10) overlapping so as to form overlap zones (11).

5. Multi-layer wall (1, 100) according to any one of claims 1 to 4, **characterised in that** the anti-drilling protection layer (9, 90) comprises corner elements (19) for covering projecting parts (21) of the vacuum insulation layer (6, 60).

6. Multi-layer wall (1, 100) according to any one of claims 1 to 5, **characterised in that** the anti-drilling protective layer (9, 90) and the cladding partition (8, 8') are mounted on at least one upright (25), the upright (25) being fixed to the structure (2) and extending along the vacuum insulation layer (6, 60).

7. Wall (3, 30) of a structure (2), **characterised in that** it is covered by a multilayer wall (1, 100) as defined according to any one of claims 1 to 6.

8. Method of construction **characterised in that** it comprises a step of covering a wall (3, 30) of a structure (2) with a multi-layer wall (1, 100) as defined according to any one of claims 1 to 6.

9. Method of construction according to claim 8, **characterized in that** it comprises a step of covering an inner face (4, 40) of the wall (3, 30) with a layer of vacuum insulation (6, 60), a step of covering the layer of vacuum insulation (6, 60) with a protective anti-drilling layer (9, 90) configured to resist the drilling of holes and a step of covering the anti-drilling protection layer (9, 90) with a cladding partition (8, 8'), the anti-drilling protection layer (9, 90) being intended to protect the vacuum insulation layer (6, 60) when a hole is drilled through the cladding partition (8, 8').
